# EUROPÄISCHE PATENTSCHRIFT

(11) **EP 0 670 262 B1**
(45) Veröffentlichungstag und Bekanntmachung des Hinweises auf die Patenterteilung: **01.10.1997**
(21) Anmeldenummer: 95102814.1
(22) Anmeldetag: 28.02.1995
(51) Int. Cl.: B63C 9/04, B63B 7/08

(54) **Floss, insb. Rettungsfloss und Verfahren zu seiner Herstellung**
Raft, particularly a liferaft and its construction method
Radeau, en particulier radeau de sauvetage et méthode de construction

(30) Priorität: 04.03.1994 DE 4407143
(43) Veröffentlichungstag der Anmeldung: 06.09.1995
(73) Patentinhaber: Deutsche Schlauchbootfabrik Hans Scheibert GmbH & Co. KG, 37632 Eschershausen (DE)
(72) Erfinder: Welzhofer, Rudolf, D-31860 Emmerthal (DE)
(74) Vertreter: Depmeyer, Lothar

(56) Entgegenhaltungen:
- BE-A- 534 599
- FR-A- 2 443 332
- GB-A- 820 412
- GB-A- 2 024 110
- PATENT ABSTRACTS OF JAPAN vol. 6 no. 29 (M-113) [907] ,20.Februar 1987 & JP-A-56 146489 (MITSUBISHI DENKI KK) 13.November 1981,

## Beschreibung

Die Erfindung betrifft ein Floß, insb. jedoch ein Rettungsfloß, mit einem umlaufenden, am Floßrand befindlichen, aufblähbaren Auftriebskörper aus zwei oder mehreren übereinander angeordneten Schläuchen, wobei die am Floß außen gelegenen Wandungsteile der übereinander angeordneten Schläuche bzw. die entsprechenden innen am Floß befindlichen Wandungsteile dieser Schläuche einstückig ineinander übergehen, und die innen und außen gelegenen Wandungsteile zwischen übereinander gelegenen Schläuchen miteinander verbunden sind. Die Erfindung betrifft weiterhin ein Verfahren zur Herstellung dieser Flöße.

Flöße dieser Art sind besonders sicher, weil ihr Auftriebskörper zwei oder mehrere Schläuche aufweist. Zudem ist es bei zwei oder mehreren, übereinander angeordneten Schläuchen möglich, vergleichsweise hohe, schmale Bordwände zu bilden.

Bei einem bekannten Floß dieser Art (JP-A-56 146489, Patent Abstracts of Japan, vol. 6 no. 29 (M-113) [907], 20. 2. 1987) werden die Auftriebskörper von zwei Bahnen gleicher Breite gebildet, die entlang ihrer Außenkanten sowie mittig dazwischen miteinander verbunden sind. Die Auftriebskörper weisen infolgedessen oben und unten Verbindungsstellen auf, was jedoch ungünstig ist, da gerade diese Bereiche durch äußere Einflüsse stärker belastet werden und zudem häufig zur Anbringung zusätzlicher Einrichtungen des Floßes dienen sollen.

Weiterhin ist es bekannt, zwei übereinanderliegende Schläuche aus einer einzigen Bahn herzustellen (FR-A-2 443 332, BE-A-534 599), deren Ränder entweder zwischen den beiden Schläuchen oder unten am Auftriebskörper miteinander verbunden sind.

Der Erfindung liegt im wesentlichen die Aufgabe zugrunde, die eingangs erwähnten Auftriebskörper für Flöße so auszubilden, daß deren Herstellung einfacher vonstatten gehen kann und daß zudem die Verbindungsstellen der Bahnen an möglichst geschützter Stelle an den Auftriebskörpern angeordnet sind.

Zur Lösung dieser Aufgabe sind erfindungsgemäß die Wandungsteile von zwei Bahnen unterschiedlicher Breite gebildet und beide Wandungsteile seitlich am Auftriebskörper vorzugsweise an dessen Innenseite miteinander verbunden.

Die einzelnen Schläuche werden nicht für sich konfektioniert, also zusammengebaut, vielmehr geht man von zwei z.B. aus gummiertem Gewebe bestehenden Bahnen unterschiedlicher Breite aus, die übereinandergelegt werden, wobei die Bahn größerer Breite vorzugsweise unten angeordnet und so gefaltet wird, daß sich zurückgeschlagene Randbereiche bilden. Die Bahnen werden dann an ihren Rändern sowie im Abstand davon parallel dazu miteinander verbunden, was durch Kleben, Schweißen, Nähen od. dgl., auch in Verbindung mit laschenartig angeordneten Deckstreifen, geschehen kann. Diese Bahnen können eine große Länge aufweisen z.B. eine Länge haben, die mehrfach größer ist als der Umfang des Auftriebskörpers, um so von den Bahnen dem Umfang der Flöße entsprechende Längsabschnitte abtrennen zu können.

Die Längsabschnitte werden durch Klebestreifen od. dgl. zu einem endlosen Gebilde geformt und mit den anderen Teilen z.B. dem Floßboden vereinigt. Wird zwischen die erwähnten Bahnen Luft eingeführt, so entstehen schlauchartige Hohlräume und damit die gewünschten schmalen, hohen, aus übereinander liegenden Schläuchen bestehenden Auftriebskörper.

Vorzugsweise werden solche Flöße erstellt, die im Grundriß gesehen eckig z.B. quadratisch sind. Um die zugehörigen Auftriebskörper herstellen zu können, werden die Ecken in einfacher Weise durch Knicken der vorerwähnten gedoppelten Bahnen gebildet.

Weitere Einzelheiten der Erfindung werden anhand der Zeichnung erläutert, in der ein Ausführungsbeispiel dargestellt ist. Es zeigen:
Fig. 1 ein Rettungsfloß im seitlichen Schnitt, und zwar in schematischer Darstellung,
Fig. 2 einen senkrechten Teilschnitt durch einen Randbereich des Floßes gemäß Fig. 1 in vergrößerter Darstellung,
Fig. 3 einen Eckbereich des Floßes gemäß Fig. 1 im Grundriß,
Fig. 4 einen Schnitt durch ein Zwischenprodukt, aus dem ein Auftriebskörper erstellt werden kann und
Fig. 5 das Zwischenprodukt gemäß Fig. 3 im Grundriß

In bekannter Weise bestehen alle Wandungen des Rettungsfloßes gemäß Zeichnung aus einem biegsamen, reißfesten, abriebfesten Gewebe od. dgl., das gummiert oder entsprechend mit Kunststoff behandelt ist.

Die Hauptbestandteile des Floßes sind der seitlich außen gelegene, die Bordwand bildende, umlaufende Auftriebskörper 1, der Boden 2 und ein meist noch vorhandenes Dachteil 3. Die Erfindung befaßt sich jedoch nur mit dem Auftriebskörper 1, sie ermöglicht die Verwendung beliebiger Dachteile 3, Böden 2 und Zusatzeinrichtungen.

Der Auftriebskörper besteht aus zwei genau senkrecht übereinander angeordneten Schläuchen 4, 5, die je für sich eine Auftriebskammer 6, 7 bilden; die für sie erforderlichen Ventile und Armaturen (z.B. Sicherheits- und Füllventile) sind nicht dargestellt, sie können im übrigen beliebig ausgeführt sein.

Die beim Floß außen gelegenen Wandungsteile 8 der Schläuche 4, 5 und die innen gelegenen Wandungsteile 9 der beiden Schläuche 4, 5 sind einstückig ausgeführt. In der Einschnürung 10 zwischen den beiden Schläuchen 4, 5 sind also die die Schläuche 4, 5 bildenden Bahnen 110, 120 nicht durch-, sondern zurückgeführt, wobei die Verbindung zwischen den beiden Bahnen 110, 120 durch Streifen 13, 14 erfolgt, die haftend mit den Bahnen 110, 120 verbunden sind.

Zur Herstellung der Auftriebskörper 1 werden die zwei Bahnen 110 und 120 gemäß Fig. 4 aufeinandergelegt unter Zwischenlegen der Steifen 13 und 14, die jedoch im flach ausgebreiteten Zustand der Bahnen noch winkelförmig gestaltet sind und an den den Bahnen 110, 120 zugekehrten Flächen mit den Bahnen 110, 120 eine Bindung eingehen können, sich im übrigen aber strecken, wenn die Schläuche 4, 5 an Ort und Stelle aufgebläht werden. Es versteht sich, daß die Streifen 13, 14 ebenfalls aus einem biegsamen Werkstoff hergestellt werden, so z.B. aus einem gummiertem Gewebe gefertigt sein können.

Wichtig ist nun, daß die Bahnen 110, 120 unterschiedlich breit sind. Sie werden bei der Herstellung der Auftriebskörper übereinander gelegt, wobei die bei der Konfektion am besten unten anzuordnende Bahn 110 größerer Breite so gefaltet wird, daß sich zurückgeschlagene Randbereiche 19 bilden. Nach Einbringen der Streifen 13, 14 wird die in der Breite geringere Bahn 120 aufgelegt in der Weise, daß deren Ränder diejenigen der Randteile 19 überlappen. An dieser Stelle werden die beiden Bahnränder durch Kleben od. dgl. fest miteinander verbunden. Die durch Überlappen gebildete Verbindungsstelle ist mit 20 bezeichnet. Die Bahnbreiten werden hier so gewählt, daß die Verbindungsstelle 20 dem Inneren des Floßes zugekehrt ist, wobei dann die Verbindungsstellen 20 je etwa auf halber Höhe der Schläuche 4, 5 liegen. Jedoch ist es auch möglich, die Verbindungsstellen 20 weiter nach unten zu verlegen, um sie noch geschützter anbringen zu können. Darüber hinaus können ggfs. auch die Verbindungsstellen 20 außen am Floß angeordnet werden, wobei man zweckmäßigerweise die Überlappung noch vergrößert, um dadurch infolge Doppelung einen Außenschutz für das Floß zu erreichen.

Das Gebilde gemäß Fig. 4 wird in großen Längen als Bahn gefertigt und gemäß Fig. 5 in einzelne Längenabschnitte unterteilt, die mit L bezeichnet sind und bezüglich ihrer Längenerstreckung dem Umfang des Floßes bzw. seines Auftriebskörpers entsprechen.

Ggfs. können die Bahnen 110, 120 an ihren Verbindungsstellen 20 noch miteinander vernäht werden. Zudem werden die Bahnen in üblicher Weise durch Kleben od. dgl. derart verbunden, daß ein endloser, ringförmiger Körper entsteht.

Gemäß Fig. 3 kann die Herstellung der Auftriebskörper 1 noch dadurch verbessert und vereinfacht werden, indem die Schläuche 4, 5 in den Eckbereichen geknickt werden; die dadurch entstehende Falte bei 17 kann dabei in Kauf genommen werden, weil sie praktisch nicht störend wirkt.

Es sei erwähnt, daß in üblicher Weise die Auftriebskammern 6, 7 nicht miteinander in Verbindung stehende Zellen bilden.

## Patentansprüche

1. Floß, insb. Rettungsfloß, mit einem umlaufenden, am Floßrand befindlichen, aufblähbaren Auftriebskörper (1) aus zwei oder mehreren übereinander angeordneten Schläuchen (4, 5), wobei die am Floß außen gelegenen Wandungsteile (8) der übereinander angeordneten Schläuche (4, 5) bzw. die entsprechenden innen am Floß befindlichen Wandungsteile (9) dieser Schläuche (4, 5) einstückig ineinander übergehen, und die innen und außen gelegenen Wandungsteile (8, 9) zwischen übereinander gelegenen Schläuchen (4, 5) miteinander verbunden sind, dadurch gekennzeichnet, daß die Wandungsteile (8, 9) von zwei Bahnen (110, 120) unterschiedlicher Breite gebildet sind und beide Wandungsteile (8, 9) seitlich am Auftriebskörper (1) vorzugsweise an dessen Innenseite miteinander verbunden sind.

2. Floß nach Anspruch 1, dadurch gekennzeichnet, daß die Wandungsteile (8, 9) eine Überlappungsstelle (20) als Verbindungsstelle aufweisen.

3. Floß nach Anspruch 1, dadurch gekennzeichnet, daß die Auftriebskörper (1) in den Ecken Knickstellen aufweisen.

4. Floß nach Anspruch 1, dadurch gekennzeichnet, daß zwischen übereinander angeordneten Schläuchen (4, 5) bzw. an den Einschnürstellen (10) des Auftriebskörpers (1) an den Rückführstellen der Wandungsteile (8, 9) Streifen (13, 14) zwischen den Wandungsteilen (8, 9) vorgesehen sind, die die beiden Wandungsteile (8, 9) zusammenhalten.

5. Floß nach Anspruch 1, dadurch gekennzeichnet, daß die Streifen (13, 14) oberhalb und unterhalb der Rückführstelle vorgesehen sind.

6. Verfahren zur Herstellung von Flößen nach Anspruch 1, dadurch gekennzeichnet, daß zur Herstellung der Auftriebskörper (1) die Bahn (110) größerer Breite zu beiden Seiten nach innen umgefaltet wird, die zwei Bahnen (110, 120) flach übereinander gelegt und an ihren einander zugekehrten Rändern und an den für die Einschnürstellen des Auftriebskörpers (1) vorgesehenen Stellen miteinander verbunden werden in der Weise, daß durch Aufblähen Auftriebskörper (1) mit übereinander angeordneten Schläuchen (4, 5) entstehen können.

7. Verfahren nach Anspruch 6, dadurch gekennzeichnet, daß Bahnen (110, 120) in großer Länge gefertigt und hiervon Bahnabschnitte abgetrennt werden, deren Länge dem Umfang der Auftriebskbrper (1) entspricht.

8. Verfahren nach Anspruch 6, dadurch gekennzeichnet, daß die Bahnen (110, 120) durch Zwischenlegen von gewinkelten, anhaftbaren Streifen (13, 14) zwischen die flach ausgebreiteten Bahnen (110, 120) verbunden werden.

9. Verfahren nach Anspruch 6, dadurch gekennzeichnet, daß die Ränder der Bahnen (110, 120) durch Überlappen verbunden werden.

10. Verfahren nach Anspruch 6, dadurch gekennzeichnet, daß zur Bildung von Ecken im Auftriebskörper (1) gerade verlaufende, miteinander verbundene Bahnen (110, 120) geknickt werden.

## Claims

1. Raft, esp. a liferaft, having a circumferential, inflatable float (1), which is situated at the edge of the raft and comprises two or more tubes (4, 5) disposed above one another, wherein the wall members (8), which lie externally on the raft, of the tubes (4, 5), which are disposed above one another, or respectively the corresponding wall members (9), which are situated internally on the raft, of these tubes (4, 5) extend integrally into one another, and the internally and externally situated wall members (8, 9) are interconnected between tubes (4, 5) which are disposed above one another, characterised in that the wall members (8, 9) are formed from two webs (110, 120) of different widths, and both wall members (8, 9) are interconnected laterally on the float (1), preferably on its internal surface.

2. Raft according to claim 1, characterised in that the wall members (8, 9) have an overlap point (20) as the connection point.

3. Raft according to claim 1, characterised in that the floats (1) have angular portions in the corners.

4. Raft according to claim 1, characterised in that strips (13, 14) between the wall members (8, 9) are provided between tubes (4, 5) which are disposed above one another or respectively at the constriction points (10) of the float (1) at the return points of the wall members (8, 9), said strips holding the two wall members (8, 9) together.

5. Raft according to claim 1, characterised in that the strips (13, 14) are provided above and below the return point.

6. Method of producing rafts according to claim 1, characterised in that, in order to produce the floats (1), the web (110) of greater width is folded over inwardly on both sides, the two webs (110, 120) are placed flat one above the other, and said webs are interconnected at their edges which face one another and at the locations intended for the constriction points of the float (1) in such a manner that floats (1) with tubes (4, 5) disposed above one another can be produced by inflation.

7. Method according to claim 6, characterised in that webs (110, 120) are manufactured in long lengths, and web portions are severed therefrom, the length of said portions corresponding to the circumference of the floats (1).

8. Method according to claim 6, characterised in that the webs (110, 120) are connected by interposing angled, adhesive strips (13, 14) between the webs (110, 120), which are spread flat.

9. Method according to claim 6, characterised in that the edges of the webs (110, 120) are joined by overlapping.

10. Method according to claim 6, characterised in that rectilinearly extending, interconnected webs (110, 120) are bent to form corners in the float (1).

## Revendications

1. Radeau, notamment radeau de sauvetage, comportant un corps de flottaison (1) périphérique gonflable situé sur le bord du radeau, qui est constitué de deux ou de plusieurs chambres à air (4, 5) superposées, les éléments de paroi (8) des chambres à air (4, 5) superposées situés à l'extérieur du radeau, et les éléments de paroi (9) correspondants de ces chambres à air (4, 5) qui se trouvent à l'intérieur du radeau, passant d'un seul tenant les uns dans les autres, les éléments de paroi (8, 9) situés à l'intérieur et à l'extérieur étant reliés les uns aux autres entre des chambres à air (4, 5) superposées, caractérisé par le fait que les éléments de paroi (8, 9) sont formés par deux lés (110, 120) de largeurs différentes, et que les deux éléments de paroi (8, 9) sont reliés entre eux sur le côté du corps de flottaison (1), de préférence sur la face intérieure de ce dernier.

2. Radeau selon la revendication 1, caractérisé par le fait que les éléments de paroi (8, 9) comportent un point de recouvrement (20) faisant office de point de liaison.

3. Radeau selon la revendication 1, caractérisé par le fait que les corps de flottaison (1) comportent des points d'inflexion dans les angles.

4. Radeau selon la revendication 1, caractérisé par le fait que, entre des chambres à air (4, 5) superposées ou aux points de rétrécissement (10) du corps de flottaison (1), des bandes (13, 14) sont prévues entre les éléments de paroi (8, 9) aux points de retour des éléments de paroi (8, 9), lesquelles relient les deux éléments de paroi (8, 9).

5. Radeau selon la revendication 1, caractérisé par le fait que les bandes (13, 14) sont prévues au-dessus et au-dessous du point de retour.

6. Procédé destiné à la fabrication de radeaux selon la revendication 1, caractérisé par le fait que, pour la fabrication des corps de flottaison (1) on replie le lé (110) le plus large des deux côtés vers l'intérieur, on pose les deux lés (110, 120) à plat l'un sur l'autre, et on les relie entre eux par leurs bords orientés l'un vers l'autre et en les emplacements prévus pour les points de rétrécissement du corps de flottaison (1), de telle sorte que des corps de flottaison (1) avec des chambres à air (4, 5) superposées puissent être obtenus par gonflage.

7. Procédé selon la revendication 6, caractérisé par le fait que l'on fabrique des lés (110, 120) de grande longueur, et qu'à partir de ces derniers on découpe des sections de lés dont la longueur correspond à la circonférence des corps de flottaison (1).

8. Procédé selon la revendication 6, caractérisé par le fait que l'on relie les lés (110, 120) par l'insertion de bandes (13, 14) coudées et adhérentes, qui sont placées entre les lés (110, 120) étendus à plat.

9. Procédé selon la revendication 6, caractérisé par le fait que l'on relie les bords des lés (110, 120) par recouvrement.

10. Procédé selon la revendication 6, caractérisé par le fait que, pour former des angles dans le corps de flottaison (1), on coude des lés (110, 120) s'étendant en ligne droite et reliés entre eux.
